# FASCICULE DE BREVET EUROPEEN

(11) **EP 3 053 478 B1**
(45) Date de publication et mention de la délivrance du brevet: **04.04.2018**
(21) Numéro de dépôt: 15153693.5
(22) Date de dépôt: 03.02.2015
(51) Int. Cl.: A45C 11/00

(54) **Étui pour téléphone**
Telefonetui
Case for telephone

(43) Date de publication de la demande: 10.08.2016
(73) Titulaire: Akyalis SA, 2900 Porrentruy (CH)
(72) Inventeur: Karabacak, Christophe Tuncay, 68700 Cernay (FR)
(74) Mandataire: P&TS SA (AG, Ltd.)

(56) Documents cités:
- WO-A1-2013/131111
- US-A1- 2012 138 490
- US-A1- 2014 261 541

## Description

### Domaine technique

La présente invention se rapporte à des accessoires pour des dispositifs électroniques mobiles et en particulier, mais pas exclusivement, à un étui pour un téléphone mobile.

### Etat de la technique

Dans l'évolution récente de la technique dans le domaine des dispositifs électroniques mobiles, une nouvelle génération de téléphones portables et dispositifs mobiles a été introduite, comportant une surface de visualisation de grande taille. Les surfaces de visualisation couvrent en effet la quasi-totalité de la face avant des appareils et sont sensibles au contact, réunissant ainsi les fonctions de dispositif d'affichage et d'entrée de données.

La lame transparente de tels affichages est généralement réalisée en plastique ou, beaucoup plus souvent, en verre durci par trempe chimique. La dureté très élevée de ce matériau permet l'utilisation de lames très minces, ce qui donne une sensibilité optimale au toucher et minimise les effets nuisibles de la réfraction, tout en conférant à l'affichage une haute résistance aux rayures. Le verre trempé reste cependant un matériau relativement fragile qui peut se casser en cas de chute ou même de choc avec d'autres objets. Plusieurs sortes d'étuis et fourres sont utilisés dans la technique pour protéger les téléphones mobiles et les tablettes tactiles de chocs, minimisant, ou au moins réduisant, le risque d'accidents.

Un autre inconvénient des téléphones et tablettes à écran tactile est que la surface de l'affichage récolte la graisse de la peau se couvrant, lors de l'usage, d'une couche huileuse. Cette couche est nuisible à la clarté de l'affichage, et peut aussi abriter de la saleté, des poussières, et fournir un substrat nourricier pour plusieurs espèces de bactéries et microorganismes pathogènes. Cet état de choses a conduit au développement de plusieurs solutions de nettoyage adaptées pour les écrans des téléphones mobiles et tablettes tactiles faisant recours à des solutions détergentes et/ou à des tampons secs en matériau absorbants, par exemple en microfibre. Ces solutions sont toutefois peu pratique car, les plus souvent, lorsque l'utilisateur souhaiterait nettoyer son écran, le matériel prévu à cet effet n'est pas sous la main.

On connait également des accessoires ou étuis de protection pour téléphones portables et tablettes qui combinent les fonctions de protection et de nettoyage, par exemple par une surface de protection qui vient protéger l'écran lorsqu'il n'est pas utilisé, dont la face en contact avec le verre est réalisée en microfibre ou en un autre matériau absorbant approprié

Le document WO13049010 décrit par exemple une bande de protection avec des régions flexibles qui peut être rabattue sur la surface d'un appareil mobile en le protégeant, et dont la face interne peut être réalisée en microfibres. On connait aussi des innombrables variantes d'étuis pour téléphones mobiles avec une surface de protection rabattable garnie de microfibres à l'intérieur. La surface de ces accessoires qui vient couvrir l'écran du téléphone est en général rigide.

Un inconvénient de ces réalisations est que, la microfibre étant fixée sur une surface relativement rigide, les possibilités de mouvement par rapport à l'écran sont relativement restreintes, et l'action de nettoyage est par conséquent limitée. Par ailleurs, la surface de microfibre se salit et se sature rapidement d'huiles avec l'usage, en sorte que son efficacité de nettoyage se réduit progressivement. Elle va récolter avec l'usage des poussières pouvant rayer la surface du verre et pourrait abriter des bactéries.

On connait également des dispositifs de protection, notamment pour des tablettes, qui sont au moins partiellement flexibles, comme par exemple l'accessoire divulgué par WO13049010 susmentionné. Ces accessoires sont en général réalisés par assemblage de panneaux rigides entre deux couches souples, laissant des espaces convenables entre les panneaux adjacents, ce qui consent une certaine flexibilité. Cette construction pratique a toutefois l'effet de concentrer les déformations à certains points des couches souples. Ces accessoires s'abîment en correspondance de ces points de déformation après un usage plus ou moins prolongé.

### Bref résumé de l'invention

Un but de la présente invention est de proposer un étui pour téléphone portable exempt des limitations des dispositifs connus, et notamment un dispositif en mesure de nettoyer et maintenir l'hygiène des écrans de téléphones portables plus durablement des dispositifs connus.

Un autre but de l'invention est de proposer un étui pour téléphone portable plus durable et capable de supporter des utilisations et des déformations répétés.

Selon l'invention, ces buts sont atteints au moyen de l'objet des revendications annexées, et notamment par un dispositif de protection pour téléphone ou appareil mobile, comprenant un élément flexible dont une première région dorsale est arrangée pour être fixée au téléphone ou appareil mobile, par exemple par le dos de ce dernier, et une seconde région comporte un tampon de nettoyage remplaçable, par exemple de microfibres.

Le tampon de nettoyage est fixé à l'élément flexible des moyens de cohésions non permanentes, par exemple par un adhésif repositionnable, par des bandes autoagrippantes, ou par des aimants, et peut comporter en outre des additifs détergents, bactéricides, bactériostatiques ou désinfectants.

Objet de l'invention est également un usage d'un dispositif de protection consistant en plier l'élément flexible pour faire glisser le tampon de nettoyage sur la surface d'affichage du téléphone ou dispositif mobile tout en laissant le tampon fixé à l'élément flexible et le téléphone dans le dispositif de protection.

Préférablement l'élément flexible est réalisé en une seule pièce par moulage et comporte des panneaux reliés par des charnières flexibles, le tampon de nettoyage étant logé dans un réceptacle dans l'un des panneaux. Lorsqu'il est fermé il couvre entièrement toute la surface d'affichage du téléphone ou appareil mobile, avec toutefois la possibilité de laisser une ouverture ou une fenêtre transparente pour consentir une vision sélective d'une partie de l'écran. Les sont alors réalisées par des gorges ou des rainures consentant des plis selon des lignes de flexibilité prédéterminées.

Plusieurs matières, notamment le caoutchouc, silicone, ou les un élastomères thermoplastiques peuvent entrer dans la construction de l'élément flexible. Sa face visible est préférablement laissée en caoutchouc et décorée par des dessins ou des reliefs, mais des couvertures par des couches décoratives, par exemple de peau, cuir ou tissu sont aussi possibles.

Le dispositif comporte préférablement une coque dans laquelle le téléphone ou dispositif mobile est emboîtable, une face arrière de la coque étant fixée à la région dorsale de l'élément flexible.

Les figures et la description suivantes font référence à un étui de téléphone qui s'ouvre de haut en bas. Il faut toutefois comprendre que l'invention n'est pas limité à cette variante et englobe également des étuis qui s'ouvrent de droite à gauche ou de gauche à droite, comme un livret, ou encore des étuis qui s'ouvrent du bas en haut, comme un bloc-notes.

### Brève description des figures

Des exemples de mise en oeuvre de l'invention sont indiqués dans la description illustrée par les figures annexées dans lesquelles :
- La figure 1 illustre schématiquement un étui de protection selon un mode de réalisation de l'invention avec un téléphone portable.
- Les figures 2A et 2B montrent l'étui de l'invention en position fermée, respectivement partiellement ouverte et utilisé pour nettoyer l'affichage du téléphone portable.

Les exemples suivants font référence, pour simplifier le discours, à un téléphone. Il faut toutefois comprendre que l'invention peut s'appliquer aussi à des tablettes ou à tout autre dispositif mobile.

### Exemple(s) de mode de réalisation de l'invention

Avec référence à la figure 1, un possible mode de réalisation de l'invention concerne un étui de protection pour téléphone mobile 10 comprenant une coque 20 adaptée pour recevoir le téléphone mobile 10 et un élément flexible 30 fixé préférablement à la coque 20 et préférablement fabriqué en une seule pièce intégrale. Dans une variant préférée l'élément flexible 30 est réalisé en caoutchouc, silicone, élastomère thermoplastique, ou tout autre matériau synthétique idoine, par exemple par moulage. On pourrait également faire intervenir dans la réalisation de l'élément flexible 30 des matériaux naturel comme par exemple le cuir ou la peau, des tissus, par exemple la soie, ou des matériaux non tissés issus de fibres flexibles. L'élément flexible 30 peut également être un sandwich ou un composite de plusieurs matériaux.

L'élément flexible comporte un dossier 35 destiné à être fixé à la coque 20. La liaison entre dossier 35 et coque 20 est permanente et peut être obtenue à l'aide d'adhésifs appropriés, thermo soudure, soudure à ultrason ou tout autre procédé. Puisque le dossier est solidaire de la coque 20, son épaisseur peut être relativement mince.

La partie de l'élément flexible 30 qui n'est pas adhérente à la coque 20 est destinée à être repliée sur l'affichage 15 pour le protéger lorsque le téléphone n'est pas utilisé, tandis que la coque 20 protège le dos et les côtés du téléphone 10. Avantageusement, la souplesse de l'élément flexible 30 est choisie de façon à permettre un rabattage aisé. Préférablement l'élément flexible 30 comporte une région mince 36 non collée à la coque là où il doit suivre le contour de la partie inférieure du téléphone. Cette région peut être une continuation du dossier 35, qui est adjacent, et maintenir l'épaisseur de ce dernier.

Au-delà de la région mince l'élément flexible 30 est préférablement doté de panneaux plus rigides 31, 32, 33. Cela peut être obtenu par exemple par une épaisseur plus importante. L'utilité de ces panneaux est de rigidifier la partie flexible et empêcher qu'elle se voile ou se déforme de côté par rapport à la longueur du téléphone. Les panneaux sont séparés par des régions sélectivement plus flexibles 61 62 formant charnière. Les charnières 61 62 peuvent être réalisés par des gorges ou des rainures comme illustré, des perforations, des changements de matériau, ou toute autre artifice apte à réaliser des régions essentiellement linéaires relativement plus flexibles que les panneaux 31, 32, 33. Cette construction empêche la concentration des déformations et donne un élément flexible qui peut supporter un grand nombre de cycles de déformation sans s'abimer ou se détériorer.

Dans l'exemple illustré, les panneaux sont en nombre de trois, séparés par deux charnières, et unis au dossier par une région mince 36, mais il faut comprendre que ces nombres sont donnés à titre d'exemple non limitatif.

Le panneau 33 comporte un réceptacle 50 pouvant accueillir un tampon de nettoyage 40 amovible et échangeable. Dans l'exemple illustré le réceptacle 50 est dans le panneau le plus éloigné de la coque 20. Selon la conformation du téléphone, la dimension de son écran, il pourrait être préférable réaliser ce réceptacle en une autre position, ou encore créer plusieurs réceptacles en un ou plusieurs panneaux.

Le tampon de nettoyage 40 est préférablement réalisé en une matière apte au nettoyage sec de la surface d'affichage 15 du téléphone mobile et ayant une affinité avec les corps gras, de façon à réaliser un nettoyage optimal. Beaucoup de matériau se prêtent à cet usage et sont compris dans le cadre de l'invention. Préférablement on utilisera un tissu en microfibres de polyester, polyamide, acrylique, ou toute autre fibre synthétique. On pourra aussi utiliser des tampons 40 en un tissu de fibres conventionnelles synthétiques et/ou naturelles, en un mélange de microfibres et fibres conventionnelles, ou encore en non-tissé. L'efficacité du tampon de nettoyage 40 peut être améliorée par addition de détergents, solvants, produits désinfectant et/ou bactériostatiques ou autres additifs.

Selon un aspect important de l'invention, le tampon de nettoyage 40 est fixé dans le réceptacle 5 de manière non-permanente, en sorte que l'utilisateur peut aisément le retirer et l'échanger par un nouvel tampon lorsqu'il est sale ou après un temps d'utilisation recommandé. Préférablement, un moyen de cohésion est prévu entre le tampon 40 et l'élément flexible 30 de façon à maintenir le tampon en place. Le moyen de cohésion pourrait être par exemple à une couche d'adhésif repositionnable, des couches autoagrippantes, des aimants, ou tout autre moyen de fixation non permanente. Les tampons sales peuvent être recyclés, ou bien réutilisés après nettoyage.

Comme le montre la figure 2A, le dispositif de protection de l'invention permet de protéger efficacement l'affichage du téléphone mobile lorsqu'il est déployé sur celui-ci. La surface d'affichage est entièrement couverte et protégée par les panneaux 31, 32, 33 de l'élément flexible 30. Le dispositif de protection comporte préférablement un fermoir 70 empêchant toute ouverture involontaire de l'étui, par exemple lorsque le téléphone est dans une poche ou dans un sac. Le fermoir 70 est représenté schématiquement sur la figure 2A comme une languette qui, provenant du dossier 20, encercle le bord supérieur du téléphone et vient se rabattre sur le panneau supérieur 33. Il est clair toutefois que ce dispositif pourrait aussi assumer d'autres formes. Il pourrait par exemple être solidaire du dernier panneau 33 et aller se fermer sur le dossier 35, ou bien être intégré dans la coque 20. La liaison entre le fermoir 70 et, par exemple le panneau 33 peut être obtenue par des aimants, du velcro, des crochets, des fermoirs automatiques, ou tout autre élément de fixation.

La figure 2B montre comme le tampon 40 peut être utilisé pour nettoyer l'affichage du téléphone. Les charnières 61, 62 permettent en effet de glisser le tampon 40 sur le display tout en le gardant dans son réceptacle par une simple pression des doigts. Grâce à l'invention on peut donc obtenir une protection optimale du téléphone et en même temps une action de nettoyage efficace et pratique. On remarquera que le tampon 40 est pratiquement imperdable et est toujours souls la main, car il n'est jamais retiré de son réceptacle, sauf lorsqu'il doit être remplacé. Par le remplacement régulier du tampon l'utilisateur peut en tout moment avoir une surface de visualisation claire et hygiénique.

Dans une variante de réalisation, les faces visibles internes et externes de l'élément flexible 30 sont laissées en caoutchouc silicone ou caoutchouc synthétique naturel. La surface externe est préférablement décorée par des reliefs, des dessins, ou une texture, pour améliorer l'effet esthétique et donner au dispositif de protection un aspect attrayant et moderne. Selon des variantes, toutefois, les surfaces visibles peuvent être recouvertes par un revêtement décoratif, par exemple en tissu, cuir, peau, ou tout autre matériau. Par ailleurs, le réalisateur pourra aussi découper et façonner l'élément flexible pour réaliser des étuis avec des formes de fantaisie. On pourra encore ménager dans l'élément flexible 30 des ouvertures ou insérer des panneaux transparents permettant la visibilité d'au moins une partie de l'affichage lorsque l'étui est en position fermée.

### Numéros de référence employés sur les figures

- 10: téléphone mobile
- 15: affichage
- 20: coque
- 30: élément flexible
- 31: panneau
- 32: panneau
- 33: panneau
- 35: dossier
- 35: région mince
- 40: tampon
- 50: réceptacle
- 61: charnière
- 62: charnière
- 70: fermoir

## Revendications

1. Dispositif de protection pour téléphone ou appareil mobile (10), comprenant un élément flexible (30) dont une première région (35) est arrangée pour être fixée au téléphone ou appareil mobile (10), et une seconde région comporte un tampon de nettoyage remplaçable (40) fixé à l'élément flexible par des moyens de cohésion non permanentes, **caractérisé par le fait que** l'élément flexible comporte des panneaux (31, 32, 33) reliés par des charnières flexibles (61, 62), le tampon de nettoyage (40) étant logé dans un réceptacle (50) dans l'un des panneaux (33).

2. Dispositif selon la revendication précédente, dans lequel ladite première région est fixée au dos du téléphone ou appareil mobile.

3. Dispositif selon l'une des revendications précédentes, dans lequel ledit tampon de nettoyage (40) est par exemple par un adhésif repositionnable, par des bandes autoagrippantes, ou par des aimants.

4. Dispositif selon l'une des revendications précédentes, dans lequel ledit tampon de nettoyage (40) comporte des microfibres.

5. Dispositif selon l'une des revendications précédentes, dans lequel ledit tampon de nettoyage (40) comporte des détergents, des désinfectants, des bactériostatiques ou tout autre additif.

6. Dispositif selon l'une des revendications précédentes, dans lequel ledit élément flexible (30) est intégralement réalisé en une seule pièce couvrant, en position fermée toute la surface d'affichage (15) du téléphone ou appareil mobile (10).

7. Dispositif selon la revendication précédente dans lequel ledit élément flexible comporte des charnières réalisées par des gorges ou des rainures (61, 62) consentant des plis selon des lignes de flexibilité prédéterminées.

8. Dispositif selon l'une des revendications de 4 à 5 dans lequel l'élément flexible (30) est réalisé par moulage en caoutchouc, silicone, ou en un élastomère thermoplastique.

9. Dispositif selon l'une des revendications précédentes dans lequel au moins une face visible de l'élément flexible (30) a des dessins ou des reliefs.

10. Dispositif selon l'une des revendications précédentes dans lequel au moins une face visible de l'élément élastique est couverte par une couche de peau, cuir ou tissu.

11. Dispositif selon l'une des revendications précédentes comportant une coque (20) dans laquelle le téléphone ou dispositif mobile (10) est emboîtable, une face arrière de la coque (20) étant fixée à la première région (35) de l'élément flexible (30).

12. Utilisation d'un dispositif de protection pour téléphone ou dispositif mobile selon l'une des revendications précédentes comprenant un élément flexible (30) dont une première région (35) est arrangée pour être fixée au téléphone ou appareil mobile (10), et une seconde région comporte un tampon de nettoyage remplaçable (40), l'utilisation consistant à plier l'élément flexible (30) pour faire glisser le tampon de nettoyage (40) sur la surface d'affichage (15) du téléphone ou dispositif mobile (10) tout en laissant le tampon fixé à l'élément flexible (30) et le téléphone (10) dans le dispositif de protection.

13. Utilisation d'un dispositif de protection pour téléphone ou dispositif mobile selon la revendication précédente comprenant en outre le remplacement du tampon de nettoyage (40).

## Patentansprüche

1. Schutzvorrichtung für Telefon oder Mobilgerät (10), umfassend ein flexibles Element (30), dessen erster Bereich (35) derart angeordnet ist, um an das Telefon oder Mobilgerät angebracht zu werden (10), und dessen zweiter Bereich ein austauschbares Reinigungskissen (40) umfasst, das am flexiblen Element durch nichtdauerhafte Zusammenhaltmittel befestigt ist, durch die Tatsache gekennzeichnet, dass das flexible Element durch flexible Gelenke (61, 62) verbundene Platten (31, 32, 33) umfasst, wobei das Reinigungskissen (40) in einer Aufnahme (50) in einer der Platten (33) untergebracht ist.

2. Vorrichtung gemäss dem vorhergehenden Anspruch, worin der besagte erste Bereich an der Rückseite des Telefons oder des Mobilgeräts verbunden ist.

3. Vorrichtung gemäss einem der vorhergehenden Ansprüche, worin das besagte Reinigungskissen (40) beispielsweise durch einen repositionierbaren Klebstoff, durch Klettband oder durch Magneten befestigt ist.

4. Vorrichtung gemäss einem der vorhergehenden Ansprüche, worin das besagte Reinigungskissen (40) Mikrofasern umfasst.

5. Vorrichtung gemäss einem der vorhergehenden Ansprüche, worin das besagte Reinigungskissen (40) Waschmittel, Desinfektionsmittel, Bakteriostatika oder irgendeinen anderen Zusatzstoff umfasst.

6. Vorrichtung gemäss einem der vorhergehenden Ansprüche, worin das besagte flexible Element (30) integral in einem Stück gebildet ist, welches in der geschlossenen Position die gesamte Anzeigefläche (15) des Telefons oder des Mobilgeräts (10) bedeckt.

7. Vorrichtung gemäss dem vorhergehenden Anspruch, worin das besagte flexible Element als Kanäle oder Rillen ausgeführte Scharniere (61, 62) aufweist, was Falten entlang vorbestimmter Flexibilitätslinien erlaubt.

8. Vorrichtung gemäss einem der Ansprüche 4 bis 5, worin das flexible Element (30) durch Formen aus Gummi, Silikon oder einem thermoplastischen Elastomer gebildet wird.

9. Vorrichtung gemäss einem der vorhergehenden Ansprüche, worin mindestens eine sichtbare Fläche des flexiblen Elements (30) Motive oder Reliefs aufweist.

10. Vorrichtung gemäss einem der vorhergehenden Ansprüche, worin mindestens eine sichtbare Fläche des flexiblen Elements mit einer Schicht aus Haut, Leder oder Stoff abgedeckt ist.

11. Vorrichtung gemäss einem der vorhergehenden Ansprüche, mit einer Schale (20), in welcher das Telefon oder Mobilgerät (10) schachtelbar ist, wobei eine hintere Fläche der Schale (20) am ersten Bereich (35) des flexiblen Elements (30) befestigt ist.

12. Verwendung einer Schutzvorrichtung für Telefon oder Mobilgerät gemäss einem der vorhergehenden Ansprüche, mit einem flexiblen Element (30), dessen erster Bereich (35) derart angeordnet ist, um an das Telefon oder Mobilgerät angebracht zu werden (10), und dessen zweiter Bereich ein austauschbares Reinigungskissen (40) umfasst, wobei die Verwendung darin besteht, das flexible Element (30) zu falten, um das Reinigungskissen (40) auf der Anzeigefläche (15) des Telefons oder Mobilgeräts (10) gleiten zu lassen, während das Reinigungskissen am flexiblen Element (30) und am Telefon (10) in der Schutzvorrichtung belassen wird.

13. Verwendung einer Schutzvorrichtung für Telefon oder Mobilgerät gemäss dem vorhergehenden Anspruch, zudem mit dem Ersetzen des Reinigungskissens (40).

## Claims

1. Protective device for a telephone or mobile device (10), comprising a flexible element (30) having a first region (35) arranged for being attached to the telephone or mobile device (10), and a second region having a replaceable cleaning pad (40) attached to the flexible element by means of non-permanent cohesive means, **characterized by** the fact that the flexible element comprises panels (31, 33) connected by flexible hinges (61, 62), the cleaning pad (40) being housed in a receptacle (50) in one of the panels (33).

2. Device according to the preceding claim, wherein said first region is attached to the back of the phone or mobile device.

3. Device according to one of the preceding claims, wherein said cleaning pad (40) is attached for example by a repositionable adhesive, by hook-and-loop strips, or by magnets.

4. Device according to one of the preceding claims, wherein said cleaning pad (40) comprises microfibers.

5. Device according to one of the preceding claims, wherein said cleaning buffer (40) comprises detergents, disinfectants, bacteriostats or any other additive.

6. Device according to one of the preceding claims, wherein said flexible element (30) is integrally formed in one piece covering, in the closed position, the entire display surface (15) of the telephone or mobile device (10).

7. Device according to the preceding claim, wherein said flexible element comprises hinges made by grooves or channels (61, 62) allowing folds according to predetermined flexibility lines.

8. Device according to one of claims 4 to 5 wherein the flexible element (30) is made by moulding rubber, silicone, or a thermoplastic elastomer.

9. Device according to one of the preceding claims, wherein at least one visible face of the flexible element (30) has patterns or reliefs.

10. Device according to one of the preceding claims, wherein at least one visible face of the elastic element is covered by a layer of skin, leather or fabric.

11. Device according to one of the preceding claims comprising a shell (20), in which the telephone or mobile device (10) is nestable, a rear face of the shell (20) being fixed to the first region (35) of the flexible element (30).

12. Use of a protection device for a telephone or mobile device according to one of the preceding claims, comprising a flexible element (30) having a first region (35) arranged for being attached to the telephone or mobile device (10), and a second region having a replaceable cleaning pad (40), wherein the use consists in folding the flexible element (30) to slide the cleaning pad (40) onto the display surface (15) of the telephone or mobile device (10) while leaving the pad attached to the flexible element (30) and the telephone (10) in the protection device.

13. Use of a protection device for a telephone or mobile device according to the preceding claim, further comprising the replacement of the cleaning pad (40).
